# FASCICULE DE BREVET EUROPEEN

(11) **EP 0 157 988 B1**
(45) Date de publication et mention de la délivrance du brevet: **02.03.1988**
(21) Numéro de dépôt: 84440072.1
(22) Date de dépôt: 21.12.1984
(51) Int. Cl.: B65H 37/04

(54) **Dispositif pour la plastification de feuilles ou de documents au moyen de feuilles adhésives transparentes**
Vorrichtung zum Anbringen von transparenten klebenden Bogen auf Bogen oder Dokumente
Device for laminating sheets or documents with transparent adhesive sheets

(30) Priorité: 23.12.1983 FR 8320806
(43) Date de publication de la demande: 16.10.1985
(73) Titulaire: Mairot, Georges, F-88230 Fraize (FR)
(72) Inventeur: Mairot, Georges, F-88230 Fraize (FR)
(74) Mandataire: Nuss, Pierre

(56) Documents cités:
- DE-A- 2 624 327
- FR-A- 1 357 785
- GB-A- 1 429 434
- US-A- 3 404 057

## Description

La présente invention concerne lé domaine de la protection de feuilles ou de documents par plastification au moyen de feuilles adhésives transparentes, et a pour objet, un dispositif adapté à cet effet.

La plastification de feuilles ou documents au moyen de films transparents, est actuellement très répandue notamment dans le domaine de l'imprimerie où elle est destinée en particulier, à assurer une protection durable et efficace contre toutes falsifications, manipulations, produits chimiques intempéries, etc...

A cet effet, il existe diverses méthodes d'application de ces feuilles transparentes, notamment à partir de machines très élaborées permettant simultanément l'impression, la plastification et la découpe, assurant-un rendement élevé et particulièrement adaptées à la production en grandes séries. Cependant, du fait de leur constitution relativement complexe, de leur encombrement et de leur prix de revient, ces machines ne sont pas économiquement rentables pour la réalisation de petites séries ou de pièces unitaires.

_{.} Il existe également diverses petites machines pour la plastification de petites séries, soit à partir de film en pochette : le document à protéger est alors introduit dans une pochette plastique transparente, puis laminé généralement sous pression à chaud dans une machine adaptée, soit à partir d'un film en bobine qui se déroule en continu sur le document sous pression, par transfert à chaud ou adhésif.

Ces deux méthodes, de par leur conception, obligent à avoir un ou plusieurs côtés du document comportant une partie débordante du film transparent. Si cela ne présente pas d'inconvénients pour les documents ne devant pas, par la suite, subir d'autres travaux de mise en oeuvre, il n'en est pas de même pour la plastification de certains imprimés, notamment les étiquettes adhésives, nécessitant, après impression et plastification, des travaux de découpe de précision, donc, devant impérativement pour cela, garder leurs marges intactes, sens aucune partie débordante, ni autres modifications qui empêcheraient tout « repassage en machine, en repérage.

GB-A-1 429 434 décrit un appareil servant à la plastification de documents à partir de feuilles, comportant un ensemble de séparation de la feuille de son support muni d'une table, la feuille étant décollée en continu de son support par le mouvement d'un rouleau presseur le long de la table. Mais un tel dispositif pose de nombreux problèmes, notamment du fait que l'opération de plastification ne s'effectue que difficilement, car elle est réalisée, d'une part, par actionnement du rouleau par une main et, d'autre part, par le maintien de la feuille par l'autre main. En outre, un tel dispositif ne permet le pelliculage d'un document que d'une longueur inférieure ou égale à celle de la table.

La présente invention a pour but de pallier ces inconvénients.

Elle a, en effet, pour objet un dispositif pour la plastification de feuilles ou de documents au moyen de feuilles adhésives transparentes, comportant un ensemble de séparation de la feuille adhésive transparente de son support, cet ensemble comportant une table et un rouleau presseur , caractérisé en ce qu'au-dessus de la table est montée, avec possibilité de déplacement suivant une direction perpendiculaire à la table, une pièce biseautée, l'extrémité de la feuille adhésive transparente étant préalablement décollée à la main du support et collée sur une extrémité du document à plastifier, les deux extrémités ainsi reliées étant introduites entre la table et la pièce biseautée et insérée à la main entre un rouleau d'entraînement disposé dans le prolongement de la table et affleurant avec le niveau de cette dernière, et le rouleau presseur, l'ensemble feuille-support étant bascule au-dessus de la partie inclinée de la pièce biseautée en direction des rouleaux de telle manière que la partie inclinée permette la séparation du support qui se dégage au-dessus du document de la feuille qui est entraînée en sens opposé au sens de dégagement du support par les rouleaux et est tirée à travers les rouleaux pour s'appliquer sur le document et former avec lui un élément plastifié unique qui est redressé par un rabat réglable prévu à la sortie des rouleaux.

L'invention sera mieux comprise grâce à la description ci-après, qui se rapporte à un mode de réalisation préféré, donné à titre d'exemple non limitatif et expliqué avec référence au dessin schématique annexé, dont la figure unique est une vue en coupe du dispositif conforme à l'invention.

Le dispositif pour la plastification de feuilles ou de documents au moyen de feuilles adhésives transparentes, représenté au dessin annexé, est essentiellement constitué par un ensemble de séparation de la feuille adhésive transparente 1 de son support 2, comportant une table fixe 3 et une pièce biseautée 4 montée sur la table 3 avec possibilité de déplacement suivant une direction perpendiculaire à cette dernière. Derrière la table 3 et la pièce 4 est disposé un rouleau d'entraînement 5, qui affleure avec le niveau de la table 3, et qui coopère avec un rouleau presseur 6 disposé au-dessus de lui, dont la pression est réglable, et qui appuie la feuille transparente 1, par sa face adhésive, contre la feuille ou le document 7 à plastifier sur le rouleau d'entraînement 5. Derrière les rouleaux 5 et 6 est prévu un rabat réglable 8 de redressage de l'élément plastifié obtenu à la sortie desdits rouleaux 5, 6.

La table fixe 3, qui est représentée schématiquement sur le dessin annexé, est avantageusement munie d'un dispositif de montage sur une table, de type bride, ou analogue, et est munie de paliers de support (non représentés) pour les axes des rouleaux 5 et 6, le rouleau d'entraînement 5 étant pourvu d'un dispositif d'entraînement manuel ou automatique, tel qu'une manivelle ou un moteur électrique, ou analogue.

La pièce biseautée 4 est guidée par rapport à la table 3 au moyen de guides latéraux (non représentés) solidaires de la table 3 et s'étendant perpendiculairement à cette dernière, et son maintien est assuré, soit au moyen de vis de réglage assurant simultanément un écartement constant entre la pièce 4 et la table 3 et le guidage de ladite pièce 4, soit au moyen de ressorts appuyant la pièce 4 sur la table 3.

Le rouleau presseur 6 est avantageusement monté dans des paliers réglables, par exemple au moyen de vis, ou charges par ressorts pour assurer son application sur le rouleau d'entraînement 5.

Le rabat réglable 8 se présente sous forme d'une règle à dos légèrement incurvé, montée sur un axe mobile de réglage de son inclinaison par rapport à l'élément plastifié obtenu à la sortie des rouleaux 5 et 6. Ce rabat 8 permet d'assurer un redressage dudit élément et d'éviter ainsi un gondolage néfaste de ce dernier.

Le dispositif conforme à l'invention fonctionne de la manière suivante :

La feuille adhésive transparente 1 montée de préférence sur une feuille de support 2 est collée par une patte d'extrémité sur une extrémité de la feuille ou du document à plastifier 7, et les deux extrémités ainsi reliées sont introduites entre la table 3 et la pièce biseautée 4 et insérées entre les rouleaux 5 et 6. L'ensemble feuille 1-feuille de support 2 est alors basculé au-dessus de la partie inclinée de la pièce biseautée, et le rouleau 5 est actionné. Un ensemble formé par la feuille 1 et la feuille ou le document 7 est alors tiré à travers les rouleaux 6 et 5 et le dispositif de séparation 3-4 pour former un élément plastifié unique, qui est redressé par le rabat 8, et le support 2, qui se décolle de la feuille 1, se dégage au-dessus de la feuille ou du document 7 en sens opposé.

Grâce à l'invention, il est possible de réaliser un dispositif permettant de plastifier de petites séries de documents ou de feuilles, d'un encombrement réduit, de constitution simple, et donc d'un faible prix de revient. Ainsi, peut être réalisée sur toutes feuilles ou documents, la plastification automatique de la surface choisie seulement, sans aucune partie débordante du film transparent, sur aucun des quatre bords, et cela à partir de simples feuilles d'adhésif transparent d'usage courant. De plus, les documents plastifiés sortant de la machine, sont immédiatement utilisables sans autres manipulations, alors que le pelliculage à partir de bobine en continu, nécessite en sortie de machine, la séparation et l'élagage de chaque document.

## Revendications

1. Dispositif pour la plastification de feuilles ou de documents (7) au moyen de feuilles adhésives transparentes, comportant un ensemble de séparation de la feuille adhésive transparente (1) de son support (2), cet ensemble comportant une table (3) et un rouleau presseur (6), caractérisé en ce qu'au-dessus de la table (3) est montée, avec possibilité de déplacement suivant une direction perpendiculaire à la table (3), une pièce biseautée (4), l'extrémité de la feuille adhésive transparente (1) étant préalablement décollée à la main du support (2) et collée sur une extrémité du document à plastifier (7), les deux extrémités ainsi reliées étant introduites entre la table (3) et la pièce biseautée (4) et insérées à la main entre un rouleau d'entraînement (5) disposé dans le prolongement de la table (3) et effleurant avec le niveau de cette dernière, et le rouleau presseur (6), l'ensemble feuille (1 )-support (2) étant basculé au-dessus de la partie inclinée de la pièce biseautée (4) en direction des rouleaux (5, 6) de telle manière que la partie inclinée permette la séparation du support (2) qui se dégage au-dessus du document (7) de la feuille (1) qui est entraînée en sens opposé au sens de dégagement du support (2) par les rouleaux (5, 6) et est tirée à travers les rouleaux (5, 6) pour s'appliquer sur le document (7) et former avec lui un élément plastifié unique qui est redressé par un rabat réglable (8) prévu à la sortie des rouleaux (5, 6). 2. Dispositif, suivant la revendication 1, caractérisé en ce que la table fixe (3) est munie d'un dispositif de montage sur une table, de type bride, ou analogue, et est munie de paliers de support pour les axes des rouleaux (5, 6), le rouleau d'entraînement (5) étant pourvu d'un dispositif d'entraînement manuel ou automatique, tel qu'une manivelle ou un moteur électrique, ou analogue.

3. Dispositif, suivant l'une quelconque des revendications 1 et 2, caractérisé en ce que la pièce biseautée (4) est guidée par rapport à la table (3) au moyen de guides latéraux solidaires de la table (3) et s'étendant perpendiculairement à cette dernière, et son maintien est assuré, soit au moyen de vis de réglage assurant simultanément un écartement constant entre la pièce (4) et la table (3) et le guidage de ladite pièce (4), soit au moyen de ressorts appuyant la pièce (4) sur la table (3).

4. Dispositif, suivant la revendication 1, caractérisé en ce que le rouleau presseur (6) est monté dans des paliers réglables, par exemple au moyen de vis, ou chargés par ressorts pour assurer son application sur le rouleau d'entraînement (5).

5. Dispositif, suivant la revendication 1, caractérisé en ce que le rabat réglable (8) se présente sous forme d'une règle à dos légèrement incurvé, montée sur un axe mobile de réglage de son inclinaison par rapport à l'élément plastifié obtenu à la sortie des rouleaux (5, 6).

## Claims

1. A device for the lamination of sheets or documents (7) by means of transparent adhesive films, comprising a unit for separating the transparent adhesive film (1) from its support (2), this unit comprising a plate (3) and a press-roller (6), characterised in that a bevelled member (4) is mounted above the plate (3) with the possibility of displacement in a direction perpendicular to the plate (3), the end of the transparent adhesive film (1) being first unstuck by hand from the support (2) and stuck to one end of the document to be laminated (7), the two ends thus connected being introduced between the plate (3) and the bevelled member (4) and inserted by hand between a driving roller (5), disposed in the prolongation of the plate (3) and flush with the level of the latter, and the press-roller (6), the film (1)-support (2) assembly being swung over the inclined portion of the bevelled member (4) in the direction of the rollers (5, 6) in such a manner that the inclined portion permits the separation of the support (2) which becomes detached above the document (7) from the film (1) which is driven in the opposite direction to the direction of detachment from the support (2) by the rollers (5, 6) and is pulled through the rollers (5, 6) to be applied to the document (7) and form with it a single laminated element which is straightened out by an adjustable flap (8) provided at the exit from the rollers (5, 6).

2. A device, according to Claim 1, characterised in that the fixed plate (3) is equipped with a device for mounting on a table, of the flange type, or the like, and is equipped with supporting bearings for the spindles of the rollers (5, 6), the driving roller (5) being provided with a manual or automatic driving device, such as a crank handle or an electric motor, or the like.

3. A device, according to either one of the Claims 1 and 2, characterised in that the bevelled member (4) is guided in relation to the plate (3) by means of lateral guides rigidly connected to the plate (3) and extending perpendicular to the latter, and its holding in position is ensured either by means of adjusting screws simultaneously ensuring a constant spacing between the member (4) and the plate (3) and the guiding of said member (4), or by means of springs supporting the member (4) on the plate (3).

4. A device, according to Claim 1, characterised in that the press-roller (6) is mounted in bearings which are adjustable, for example by means of screws, or loaded by springs to ensure its application against the driving roller (5).

5. A device, according to Claim 1, characterised in that the adjustable flap (8) is in the form of a straight-edge with a slightly curved back, mounted on a movable spindle for adjusting its inclination in relation to the laminated element obtained at the exit from the rollers (5, 6).

## Patentansprüche

1. Vorrichtung zur Plastifizierung von Blättern oder Dokumenten (7) mit Hilfe von durchsichtigen Klebefolien, welche eine Einrichtung zur Trennung der durchsichtigen Klebefolie (1) von ihrem Trägermaterial (2) besitzt, wobei diese Einrichtung aus einem Tisch (3) und einer Druckwalze (6) besteht, dadurch gekennzeichnet, daß über dem Tisch (3) ein zu dem Tisch (3) in eine senkrechte Richtung verschiebbares abgeschrägtes Stück (4) montiert ist, das Ende der durchsichtigen Klebefolie (1) vorher mit der Hand von dem Trägermaterial (2) abgelöst und auf ein Ende des zu überziehenden Dokuments (7) geklebt wird, die beiden so verbundenen Enden zwischen den Tisch (3) und das abgeschrägte Stück (4) eingeführt und mit der Hand zwischen eine Antriebswalze (5), welche in der Verlängerung des Tisches (3) angeordnet ist und mit diesem letzteren in gleicher Höhe abschließt, und die Druckwalze (6) eingesetzt werden, wobei die Anordnung Folie (1)-Trägermaterial (2) über den schiefen Teil des abgeschrägten Stücks (4) so in Richtung der Walzen (5, 6) umgelegt wird, daß der geneigte Teil die Trennung von dem Trägermaterial (2) ermöglicht, das sich über dem Dokument (7) von der Folie (1) löst, welche in entgegengesetzter Richtung, in Richtung der Ablösung von dem Trägermaterial (2) durch die Walzen (5,6) mitgenommen, und über die Walzen (5, 6) gezogen wird, um auf dem Dokument (7) aufgedrückt zu werden und mit ihm ein einziges plastifiziertes Element zu bilden, das durch eine am Ausgang der Walzen (5, 6) vorgesehene einstellbare Leiste (8) geradegerichtet wird.

2. Vorrichtung nach Anspruch 1, dadurch gekennzeichnet, daß der feststehende Tisch (3) mit einer Vorrichtung zur Montage auf einem Tisch, nach Art eines Flansches oder ähnlichem versehen und mit Lagern zur Auflage für die Achsen der Walzen (5, 6) ausgestattet ist, wobei die Antriebswalze (5) mit einer manuellen oder automatischen Antriebsvorrichtung, wie zum Beispiel einer Kurbel, einem Elektromotor oder ähnlichem ausgestattet ist.

3. Vorrichtung nach einem der Ansprüche 1 und 2, dadurch gekennzeichnet, daß das abgeschrägte Stück (4) im Verhaltnis zu dem Tisch (3) mittels seitlicher Führungsschienen geführt wird, die mit dem Tisch (3) fest verbunden sind und sich senkrecht zu diesem letzteren erstrecken, und seine Halterung entweder mittels Einstellschrauben, die gleichzeitig einen gleichmäßigen Abstand zwischen dem Stück (4), dem Tisch (3) . und der Führung des besagten Stücks (4) herstellen, oder mittels das Stück (4) auf den Tisch (3) drückenden Federn gewährleistet ist.

4. Vorrichtung nach Anspruch 1, dadurch gekennzeichnet, daß die Druckwalze (6) in einstellbaren Lagern, zum Beispiel mit Hilfe von Schrauben montiert ist, oder die durch Federn beansprucht werden, um das Aufsetzen auf der Antriebswalze (5) sicherzustellen.

5. Vorrichtung nach Anspruch 1, dadurch gekennzeichnet, daß die einstellbare Leiste (8) sich in Form einer Schiene mit leicht gekrümmtem Rücken darstellt, die auf eine bewegliche Achse zur Einstellung ihrer Neigung, bezogen auf das am Ausgang der Walzen (5, 6) erzielte plastifizierte Element, montiert ist.
